# EUROPÄISCHE PATENTSCHRIFT

(11) **EP 1 769 515 B1**
(45) Veröffentlichungstag und Bekanntmachung des Hinweises auf die Patenterteilung: **13.02.2008**
(21) Anmeldenummer: 05770701.0
(22) Anmeldetag: 29.06.2005
(51) Int. Cl.: H01H 9/08, H01H 9/20

(54) **BEDIENUNGSMODUL FÜR EIN KRAFTFAHRZEUG**
OPERATING MODULE FOR A MOTOR VEHICLE
MODULE DE COMMANDE POUR UN VEHICULE AUTOMOBILE

(30) Priorität: 10.07.2004 DE 102004033503
(43) Veröffentlichungstag der Anmeldung: 04.04.2007
(73) Patentinhaber: GM Global Technology Operations, Inc., Detroit, MI 48265-3000 (US)
(72) Erfinder: BALD, Heiko, 64397 Modautal (DE)
(74) Vertreter: Daniel, Ulrich W.P.
(86) Internationale Anmeldenummer: PCT/EP2005/006964
(87) Internationale Veröffentlichungsnummer: WO 2006/005441

(56) Entgegenhaltungen:
- DE-A1- 10 152 452
- DE-C1- 4 409 460

## Beschreibung

Die Erfindung bezieht sich auf ein Bedienungsmodul für ein Kraftfahrzeug mit einem elektrischen Schalter in einem Gehäuse, das wenigstens ein federnd auslenkbares Verriegelungselement aufweist, in dessen Verriegelungsstellung das Gehäuse in einer dafür vorgesehenen Aufnahme positionsgerecht fixiert ist, wobei jedem Verriegelungselement ein nutzerseitig zugänglicher Taster zugeordnet ist, welcher mit dem Verriegelungselement derart zusammenwirkt, dass bei dessen Betätigung das Verriegelungselement entgegen seiner federnden Auslenkung eine Freigabestellung einnimmt, wie es die DE 101 52 452 A1 offenbart.

Üblicherweise sind derartige Bedienungsmodule ohne zusätzliche Hilfswerkzeuge nicht montier- bzw. demontierbar.

Die DE 44 09 460 C1 offenbart einen elektrischen Schalter, bei dem durch Anfahren einer Funktionsstellung, die im Normalbetrieb nicht vorkommt, Verriegelungselemente in eine Freigabestellung gebracht werden können. Diese Funktionsstellung wird durch gleichzeitiges Drücken bzw. Ziehen und Drehen des Schalters erreicht. Ein solcher Schalter kann zwar ohne zusätzliche Hilfswerkzeuge montiert- bzw. demontiert werden, jedoch ist dessen konstruktiver Aufbau kompliziert, was den Schalter teuer macht.

Es ist Aufgabe der Erfindung, ein Bedienungsmodul der eingangs genannten Art bereitzustellen, bei dem eine Fehlbedienung ausgeschlossen ist, wodurch eine sichere Fixierung des Bedienungsmoduls entsteht.

Die Aufgabe wird erfindungsgemäß dadurch gelöst, dass der Schalter als ein Schalter ausgebildet ist, der die Bewegung des diesem zugeordneten Verriegelungselements aus seiner Verriegelungsstellung heraus blockiert und eine definierte Schaltstellung aufweist, in der eine Bewegung des Verriegelungselements freigegeben wird.

Ein wesentlicher Vorteil dieser Lösung besteht darin, dass der Schalter keine Modifikationen erfährt, während der Taster allein zur Entriegelung des Gehäuses aus der Aufnahme genutzt wird. Zur Fixierung eines Gehäuses genügt im einfachsten Fall ein bewegliches und ein starres Verriegelungselement, wobei das Gehäuse z. B. schräg gekippt in die dafür vorgesehene Aufnahme eingeführt und verriegelt wird. Die Funktionsteilung zwischen elektrischer Schaltung und Verriegelung führt zu einem einfachen und kostengünstigen Aufbau des Bedienungsmoduls.

Der Schalter blockiert die Bewegung des wenigstens einen Verriegelungselements aus seiner Verriegelungsstellung heraus und weist eine definierte Schaltstellung auf, in der eine Bewegung des Verriegelungselements freigegeben wird. Dies kann z. B. in Form eines Freigangs geschehen, der am Schalter vorgesehen ist und in der definierten Schaltstellung einen mechanischen Pfad der Verriegelungselemente freigibt. Zum Montieren bzw. zum Demontieren des Bedienungsmoduls ist damit eine Kombination von Tasterbetätigung und Schaltstellung erforderlich, die vom Nutzer unter normalen Bedingungen nicht vorgenommen wird. Sind auf Grund der Anzahl der Taster beide Hände zur Kombinationsbedienung erforderlich, kann eine Fehlbedienung nahezu ausgeschlossen werden, wodurch eine sichere Fixierung des Bedienungsmoduls entsteht.

Zur Erhöhung der sicheren Fixierung des Bedienungsmoduls umfasst die definierte Schaltstellung des Schalters zum Freigeben des wenigstens einen Verriegelungselements eine Stellung, in die der Schalter im Normalbetrieb des Kraftfahrzeugs nicht bewegt wird. Bei einem Lichtschalter eines Kraftfahrzeugs kann dies z. B. eine Schaltstellung sein, die nicht mit den Stellungen des Schalters für Abblendlicht, Licht Aus, Parklicht oder Nebellicht usw. übereinstimmt.

Bevorzugt bilden jeder Taster und jedes zugeordnete Verriegelungselement eine Gleit-/Schubverbindung, die eine Bewegung des Tasters auf das Verriegelungselement überträgt. Da Taster und Verriegelungselement üblicherweise im Wesentlichen senkrecht zueinander angeordnet sind, stellt die angegebene Verbindungsart eine besonders einfache Ausgestaltung einer Bewegungskopplung dar. Taster und Verriegelungselement weisen dabei zwei einander zugeordnete Gleitflächen zur Bewegungsübertragung auf. Die federnde Auslenkung des Verriegelungselements kann dabei z. B. durch einen Federmechanismus oder auf Grund elastischer Deformation erzeugt werden. Der Taster muss nicht, kann aber auch derart ausgestaltet sein.

Die Aufgabe wird alternativ durch die Merkmale des Anspruchs 4 gelöst.

Ein wesentlicher Vorteil dieser Lösung liegt darin, dass über den Schalter zwar die Verriegelung in eine Freigabestellung bewegbar ist, jedoch der jeweilige Taster zur Entsperrung des zugeordneten Verriegelungselements genutzt wird. Die Funktionsteilung zwischen Entsperrung der Verriegelungselemente und deren Betätigung durch den Schalter führt auch hier zu einem einfachen und kostengünstigen Aufbau des Bedienungsmoduls.

Bei einer vorteilhaften Ausgestaltung bildet jeder Taster und jedes zugeordnete Verriegelungselement eine Nut/Federverbindung, die bei Betätigung des Tasters geöffnet wird. Da als Verriegelungselement üblicherweise ein lang gestrecktes stabförmiges Element Verwendung findet, zu dem der Taster im Wesentlichen senkrecht angeordnet ist, stellt die genannte Verbindung eine einfach aufgebaute und leicht bedienbare Sperre für die Verriegelung dar. Der jeweils heruntergedrückte Taster gibt somit einen mechanischen Pfad in der Freigabeachse der Verriegelungselemente frei.

Weiterhin wird die Aufgabe alternativ durch die Merkmale des Anspruchs 6 gelöst.

Ein wesentlicher Vorteil dieser Lösung besteht darin, dass über den Schalter zwar die Verriegelung in eine Freigabestellung bewegbar ist, jedoch der Taster zur Entsperrung des Schalters genutzt wird. Die Funktionsteilung zwischen Entsperrung des Schalters und Betätigung der Verriegelungselemente durch den Schalter führt auch in diesem Fall zu einem einfachen und kostengünstigen Aufbau des Bedienungsmoduls.

Vorteilhafterweise bildet der Schalter mit dem Taster einen Anschlag, der bei Betätigung des Tasters geöffnet wird. Nach dem Öffnen des Anschlags lässt sich der Schalter in eine Schaltstellung bewegen, in der das Verriegelungselement eine Freigabestellung einnimmt und das Gehäuse aus der Aufnahme entnommen werden kann. Der Anschlag stellt dabei eine einfach aufgebaute und leicht bedienbare Sperre für den Schalter dar.

Bevorzugt ist zum Bewegen des elektrischen Schalters in die definierte Schaltstellung zum Freigeben des Verriegelungselements ein erhöhter Kraftaufwand erforderlich. Damit ist selbst bei zweihändiger Betätigung von Tastern und Schalter eine weitere Sicherheit vor Fehlbedienung gegeben, wodurch eine sichere Fixierung des Bedienungsmoduls entsteht.

Zweckmäßigerweise ist der Schalter als Drehschalter ausgebildet. Das auf den Drehknopf wirkende Drehmoment führt dabei zum Einfahren der Verriegelungselemente in eine Freigabestellung des Gehäuses. Dazu können z. B. Vorsprünge am Drehschalter vorgesehen sein, die mit den Verriegelungselementen zusammenwirken. Grundsätzlich ist aber auch eine Betätigung der Verriegelungselemente mit Hilfe eines Kippschalters denkbar, insbesondere unter Verwendung der schon vorstehend erwähnten Gleit / Schubverbindung.

Die Aufgabe wird weiterhin durch ein entsprechendes Verfahren nach Anspruch 11 oder 12 gelöst, welches zum einen die Schrittfolge bei Entsperren der Verriegelungselemente und zum anderen die Schrittfolge bei Entsperren des elektrischen Schalters betrifft.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der Erfindung ist nur durch die Ansprüche definiert.

Die Erfindung wird im Folgenden anhand eines Ausführungsbeispiels unter Bezugnahme auf die zugehörige Zeichnung näher erläutert. Gleiche oder gleichwirkende Teile sind mit gleichen Bezugsziffern versehen. Es zeigt:
- Fig. 1: eine Draufsicht auf eine erste Ausführungsform eines Bedienungsmoduls, das Kern Teil der Erfindung ist,
- Fig. 1a: eine Gleit-/Schubverbindung zwischen einem Taster und einem Verriegelungselement des Bedienungsmoduls nach Fig. 1 in Richtung A-A,
- Fig. 2: eine Draufsicht auf eine zweite Ausführungsform eines erfindungsgemäßen Bedienungsmoduls,
- Fig. 2a: eine Gleit-/Schubverbindung zwischen einem Taster und einem Verriegelungselement des Bedienungsmoduls nach Fig. 2 in Richtung A-A,
- Fig. 3: eine Draufsicht auf eine dritte Ausführungsform eines erfindungsgemäßen Bedienungsmoduls,
- Fig. 3a: eine Nut/Federverbindung zwischen einem Taster und einem Verriegelungselement des Bedienungsmoduls nach Fig. 3 in Richtung A-A,
- Fig. 4: eine Draufsicht auf eine vierte Ausführungsform eines erfindungsgemäßen Bedienungsmoduls und
- Figur 4a: einen Anschlag von einem Schalter und einem Taster des Bedienungsmoduls nach Fig. 3 in Richtung A-A.

Das Bedienungsmodul nach Fig. 1 umfasst einen elektrischen Schalter 10 in einem Gehäuse 20. Der als Drehschalter ausgebildete Schalter 10 lässt sich in verschiedene Schaltstellungen (A, 0, PL, FL) drehen, die entsprechend über eine Markierung 14 am Schalter 10 angezeigt werden. Das Gehäuse 20 wird über Verriegelungselemente 30, 31 in einer Aufnahme (nicht gezeigt) positionsgerecht fixiert. Durch Drücken von Tastern 40, 41 kann das zugeordnete Verriegelungselement 30, 31 in eine Freigabestellung gefahren werden, in der dieses nicht mehr über das Gehäuse vorsteht. Dazu ist eine Gleit-/ Schubverbindung 50 zwischen dem jeweiligen Taster 40, 41 und dem zugeordneten Verriegelungselement 30, 31 vorgesehen.

In der Freigabestellung der Verriegelungselemente 30, 31 lässt sich das Gehäuse 20 aus der Aufnahme entnehmen. Zum Entnehmen des Gehäuses 20 ist nur das gleichzeitige Drücken der Taster 40, 41 erforderlich, wodurch keine Modifikation des elektrischen Schalters 10 notwendig ist und eine Fehlbedienung weitgehend ausgeschlossen ist.

Die Fig. 1a zeigt die Gleit-/Schubverbindung 50 zwischen dem Taster 40 und dem Verriegelungselement 30, beispielhaft auch für den Taster 41 und das Verriegelungselement 31. Beim senkrechten Herunterdrücken des Tasters 40 bewegt sich das Verriegelungselement 30 entgegen seiner federnden Auslenkung nach rechts (Freigabestellung), anderenfalls nach links (Verriegelungsstellung). Zur federnden Auslenkung des Verriegelungselements 30 ist ein Federmechanismus 60 vorgesehen, der das Verriegelungselement 30 in seine Verriegelungsstellung drückt und der aus Übersichtgründen in der Draufsicht dieser und der folgenden Ausführungsformen immer nur auf der linken Seite des Gehäuses 20 gezeigt ist.

Das Bedienungsmodul nach Fig. 2 umfasst einen elektrischen, als Drehschalter ausgebildeten Schalter 11 in einem Gehäuse 21, der sich wieder in verschiedene Schaltstellungen (A, 0, PL, FL) drehen lässt. Das Gehäuse 21 wird über Verriegelungselemente 32, 33 in einer Aufnahme (nicht gezeigt) positionsgerecht fixiert. Durch Drücken der Taster 40, 41 kann das zugeordnete Verriegelungselement 32, 33 in eine Freigabestellung gefahren werden, in der dieses nicht mehr über das Gehäuse 21 vorsteht. Dazu ist eine Gleit-/Schubverbindung 50 zwischen dem jeweiligen Taster 40, 41 und dem zugeordneten Verriegelungselement 32, 33 vorgesehen. Allerdings ist diese Freigabestellung nur in der. Schaltstellung des Schalters 11 erreichbar, in der ein Freigang 15 am Schalter 11 einen mechanischen Pfad für die Verriegelungselemente 32, 33 freigibt. Andernfalls ist die Bewegung der Verriegelungselemente 32, 33 und damit die Betätigung der Taster 40, 41 gesperrt. Dazu sind die Verriegelungselemente 32, 33 in diesem Ausführungsbeispiel länger als in dem nach den Fig. 1, 1a ausgeführt.

In der Freigabestellung der Verriegelungselemente 32, 33 lässt sich das Gehäuse 21 aus der Aufnahme entnehmen. Zum Entnehmen des Gehäuses 21 ist das Drehen des Schalters 11 in eine definierte Schaltstellung mit nachfolgendem gleichzeitigen Drücken der Taster 40, 41 erforderlich, so dass eine Modifikation des Schalters 11 mit einem entsprechenden Freigang 15 genügt. Dadurch ist eine einfache Ausführung des elektrischen Schalters 11 möglich und eine Fehlbedienung weitgehend ausgeschlossen.

In Fig. 2a ist die Gleit-/Schubverbindung 50 zwischen dem Taster 40 und dem Verriegelungselement 32, beispielhaft auch für den Taster 41 und das Verriegelungselement 33, dargestellt. Das Funktionsprinzip ist grundsätzlich gleich dem Funktionsprinzip der Darstellung nach Fig. 1a.

Das Bedienungsmodul nach Fig. 3 umfasst einen elektrischen, als Drehschalter ausgebildeten Schalter 12 in einem Gehäuse 22. Der Schalter 12 lässt sich in verschiedene Schaltstellungen (A, 0, PL, FL) drehen. Das Gehäuse 22 wird über Verriegelungselemente 34, 35 in einer Aufnahme (nicht gezeigt) positionsgerecht fixiert. Durch Drücken von Tastern 42, 43 kann das zugeordnete Verriegelungselement 34, 35 entsperrt werden, wozu eine Nut/Federverbindung 51 zwischen dem jeweiligen Taster 42, 43 und dem zugeordneten Verriegelungselement 34, 35 vorgesehen ist. Werden beide Taster 42, 43 betätigt und sind die Verriegelungselemente 34, 35 entsperrt, kann der Schalter 12 im Gegenuhrzeigersinn über die Schaltstellung A hinaus gedreht werden, wobei Vorsprünge 16, 16' an abgewinkelten Enden der Verriegelungselemente 34, 35 angreifen und diese in eine Freigabestellung drücken.

In der Freigabestellung der Verriegelungselemente 34, 35 lässt sich das Gehäuse 22 aus der Aufnahme entnehmen. Zum Entnehmen des Gehäuses 22 ist das gleichzeitige Drücken der Taster 42, 43 mit nachfolgendem Drehen des Schalters 12 erforderlich, der als einzige Modifikation die Vorsprünge 16, 16' vorsieht. Damit ist eine einfache Ausführung des elektrischen Schalters 12 möglich und eine Fehlbedienung weitgehend ausgeschlossen. Die federnde Auslenkung der Verriegelungselemente 34, 35 durch den Federmechanismus 60 kann so gewählt sein, dass zudem ein erhöhter Kraftaufwand zum Drehen des Schalters 12 notwendig ist.

Die Fig. 3a zeigt die Nut/Federverbindung 51 zwischen dem Taster 42 und dem Verriegelungselement 34, beispielhaft auch für den Taster 43 und das Verriegelungselement 35. Beim senkrechten Herunterdrücken des Tasters 42 wird die Nut/Federverbindung 51 gelöst und das Verriegelungselement 34 entsperrt. In der Folge können die Verriegelungselemente 34, 35 durch Drehen des elektrischen Schalters 12 in eine Freigabestellung verfahren werden.

Das Bedienungsmodul nach Fig. 4 weist einen elektrischen, als Drehschalter ausgebildeten Schalter 13, in einem Gehäuse 23 auf. Der Schalter 13 lässt sich in verschiedene Schaltstellungen (A, 0, PL, FL) drehen. Das Gehäuse 23 wird über die Verriegelungselemente 34, 35 in einer Aufnahme (nicht gezeigt) positionsgerecht fixiert. Durch Drücken eines Tasters 44 kann der Schalter 13 entsperrt werden, wozu eine Sperre 17 zwischen dem Taster 44 und dem Schalter 13 vorgesehen ist. Wird der Taster 44 betätigt, kann der Schalter 13 im Gegenuhrzeigersinn über die Schaltstellung A hinaus gedreht werden, wobei die Vorsprünge 16, 16' an den abgewinkelten Enden der Verriegelungselemente 34, 35 angreifen und diese in die Freigabestellung drücken.

In Freigabestellung der Verriegelungselemente 34, 35 lässt sich das Gehäuse 23 aus der Aufnahme entnehmen. Zum Entnehmen des Gehäuses 23 ist das Drücken des Tasters 44 mit nachfolgendem Drehen des Schalters 13 erforderlich, der als einzige Modifikation die Vorsprünge 16, 16' und die Sperre 17 vorsieht. Damit ist eine einfache Ausführung des elektrischen Schalters 13 möglich und eine Fehlbedienung weitgehend ausgeschlossen. Auch hier kann der Federmechanismus 60 so ausgelegt sein, dass ein erhöhter Kraftaufwand zum Drehen des Schalters 13 notwendig ist.

Die Fig. 4a zeigt einen Anschlag 52 von Taster 44 und Schalter 13. Beim senkrechten Herunterdrücken des Tasters 44 wird die Sperre 17 aus dem Anschlag 52 gelöst und der Schalter 13 entsperrt. In der Folge können die Verriegelungselemente 34, 35 durch Drehen des Schalters 12 in eine Freigabestellung verfahren werden.

Die vorstehend beschriebenen Ausführungsbeispiele lassen eine leichte und sichere Fixierung des Bedienungsmoduls zu und sind dabei konstruktiv einfach gestaltet sowie kostengünstig. Fehlbedienungen sind unter den Gesichtspunkten des normalen Betriebs praktisch ausgeschlossen.

## Patentansprüche

1. Bedienungsmodul für ein Kraftfahrzeug mit einem elektrischen Schalter (10) in einem Gehäuse (20), das wenigstens ein federnd auslenkbares Verriegelungselement (32, 33) aufweist, in dessen Verriegelungsstellung das Gehäuse (20) in einer dafür vorgesehenen Aufnahme positionsgerecht fixiert ist, wobei jedem Verriegelungselement (32, 33) ein nutzerseitig zugänglicher Taster (40, 41) zugeordnet ist, welcher mit dem Verriegelungselement (32, 33) derart zusammenwirkt, dass bei dessen Betätigung das Verriegelungselement (32, 33) entgegen seiner federnden Auslenkung eine Freigabestellung einnimmt, **dadurch gekennzeichnet, dass** der Schalter (10) als ein Schalter (11) ausgebildet ist, der eine definierte Schaltstellung aufweist, in der eine Bewegung des diesem zugeordneten Verriegelungselements (32, 33) freigegeben wird und die Bewegung des Verriegelungselements (32, 33) aus seiner Verriegelungsstellung heraus blockiert wenn der Schalter such nicht in dieser definierten Schaltstellung befindet.

2. Bedienungsmodul nach Anspruch 1, **dadurch gekennzeichnet, dass** die definierte Schaltstellung des Schalters (11) zum Freigeben des Verriegelungselements (32, 33) eine Stellung umfasst, in die der Schalter (11) im Normalbetrieb des Kraftfahrzeugs nicht bewegt wird.

3. Bedienungsmodul nach Anspruch 1 oder 2, **dadurch gekennzeichnet, dass** jeder Taster (40, 41) und jedes zugeordnete Verriegelungselement (30, 31; 32, 33) eine Gleit-/Schubverbindung (50) bilden, die eine Bewegung des Tasters (40, 41) auf das Verriegelungselement (30, 31; 32, 33) überträgt.

4. Bedienungsmodul für ein Kraftfahrzeug mit einem elektrischen Schalter (12) in einem Gehäuse (22), das wenigstens ein federnd auslenkbares Verriegelungselement (34, 35) aufweist, in dessen Verriegelungsstellung das Gehäuse (22) in einer dafür vorgesehenen Aufnahme positionsgerecht fixiert ist, wobei jedem Verriegelungselement (34, 35) ein nutzerseitig zugänglicher Taster (42, 43) zugeordnet ist, **dadurch gekennzeichnet, dass** bei der Betätigung des Tasters (42, 43) das Verriegelungselement (34, 35) freigegeben wird, und der Schalter (12) mit dem Verriegelungselement (34, 35) derart zusammenwirkt, dass in einer definierten Schaltstellung das Verriegelungselement (34, 35) entgegen seiner federnden Auslenkung eine Freigabestellung einnimmt.

5. Bedienungsmodul nach Anspruch 5, **dadurch gekennzeichnet, dass** jeder Taster (42, 43) und jedes zugeordnete Verriegelungselement (34, 35) eine Nut/Federverbindung (51) bildet, die bei Betätigung des Tasters (42, 43) geöffnet wird.

6. Bedienungsmodul für ein Kraftfahrzeug mit einem elektrischen Schalter (13) in einem Gehäuse (23), das wenigstens ein federnd auslenkbares Verriegelungselement (34, 35) aufweist, in dessen Verriegelungsstellung das Gehäuse (23) in einer dafür vorgesehenen Aufnahme positionsgerecht fixiert ist, wobei dem Schalter (13) ein nutzerseitig zugänglicher Taster (44) zugeordnet ist, **dadurch gekennzeichnet, dass** bei der Betätigung des Tasters (44) eine definierte Schaltstellung des Schalters (13) freigegeben wird, und der Schalter (13) mit dem Verriegelungselement (34, 35) derart zusammenwirkt, dass in einer definierten Schaltstellung das Verriegelungselement (34, 35) entgegen seiner federnden Auslenkung eine Freigabestellung einnimmt.

7. Bedienungsmodul nach Anspruch 6, **dadurch gekennzeichnet, dass** der Schalter (13) mit dem Taster (44) einen Anschlag (52) bildet, der bei Betätigung des Tasters (44) geöffnet wird.

8. Bedienungsmodul nach einem der Ansprüche 4 bis 6, **dadurch gekennzeichnet, dass** zum Bewegen des elektrischen Schalters in die definierte Schaltstellung zum Freigeben des Verriegelungselements (34, 35) ein erhöhter Kraftaufwand erforderlich ist.

9. Bedienungsmodul nach einem der Ansprüche 1 bis 8, **dadurch gekennzeichnet, dass** der Schalter (10, 11, 12, 13) als Drehschalter ausgebildet ist.

10. Verfahren zum Fixieren eines Bedienungsmoduls gemäß Anspruch 4 in einem Kraftfahrzeug mit einem elektrischen Schalter (12) in einem Gehäuse (22), das wenigstens ein federnd auslenkbares Verriegelungselement (34, 35) aufweist, in dessen Verriegelungsstellung das Gehäuse (22) in einer dafür vorgesehenen Aufnahme positionsgerecht fixiert werden kann, **dadurch gekennzeichnet, dass** das Verriegelungselement (34, 35) durch Betätigung eines nutzerseitig zugänglichen Tasters (42, 43) aus einer Verriegelungsstellung freigegeben, und durch Bewegen des Schalters (12) in eine definierte Schaltstellung das Verriegelungselement entgegen seiner federnden Auslenkung in eine Freigabestellung gebracht wird.

11. Verfahren zum Fixieren eines Bedienungsmoduls gemäß Anspruch 6 an einem Kraftfahrzeug, mit einem elektrischen Schalter (13) in einem Gehäuse (23), das wenigstens ein federnd auslenkbares Verriegelungselement (34, 35) aufweist, in dessen Verriegelungsstellung das Gehäuse (23) in einer dafür vorgesehenen Aufnahme positionsgerecht fixiert werden kann, **dadurch gekennzeichnet, dass** der Schalter (13) durch Betätigung eines nutzerseitig zugänglichen Tasters (44) aus einer Verriegelungsstellung freigegeben, und durch Bewegen des Schalters (13) in eine definierte Schaltstellung das Verriegelungselement (34, 35) entgegen seiner federnden Auslenkung in eine Freigabestellung gebracht wird.

## Claims

1. Control module for a motor vehicle with an electric switch (10) in a housing (20), which has at least one locking element (32, 33), which can be resiliently deflected and in the locking position of which the housing (20) is fixed in the correct position in a seating provided for it, wherein each locking element (32, 33) has an associated user-accessible pushbutton (40, 41), which cooperates with the locking element (32, 33) in such a way that when it is operated the locking element (32, 33) assumes a release position opposed to its resilient deflection, **characterised in that** the switch (10) is configured as a switch (11), which has a defined switching position, in which a movement of the locking element (32, 33) associated therewith is released and blocks the movement of the locking element (32, 33) out of its locking position when the switch is not located in this defined switching position.

2. Control module according to claim 1, **characterised in that** the defined switching position of the switch (11) for releasing the locking element (32, 33) comprises a position, into which the switch (11) is not moved in normal operation of the motor vehicle.

3. Control module according to claim 1 or 2, **characterised in that** each pushbutton (40,41) and each associated locking element (30, 31; 32, 33) form a slide/push connection (50), which transmits a movement of the pushbutton (40,41) onto the locking element (30, 31; 32, 33).

4. Control module for a motor vehicle with an electric switch (12) in a housing (22), which has at least one locking element (34, 35), which can be resiliently deflected and in the locking position of which the housing (22) is fixed in the correct position in a seating provided for it, wherein each locking element (34, 35) has an associated user-accessible pushbutton (42, 43), **characterised in that** when the pushbutton (42, 43) is operated the locking element (34, 35) is released and the switch (12) cooperates with the locking element (34, 35) in such a way that in a defined switching position the locking element (34, 35) assumes a release position opposed to its resilient deflection.

5. Control module according to claim 5?, **characterised in that** each pushbutton (42, 43) and each associated locking element (34, 35) form a tongue and groove connection (51), which is released when the pushbutton (42, 43) is operated.

6. Control module for a motor vehicle with an electric switch (13) in a housing (23), which has at least one locking element (34, 35), which can be resiliently deflected and in the locking position of which the housing (23) is fixed in the correct position in a seating provided for it, wherein the switch (13) has an associated user-accessible pushbutton (44), **characterised in that** when the pushbutton (44) is operated a defined switching position of the switch (13) is released, and the switch (13) cooperates with the locking element (34, 35) in such a way that in a defined switching position the locking element (34, 35) assumes a release position opposed to its resilient deflection.

7. Control module according to claim 6, **characterised in that** the switch (13) forms a stop (52) with the pushbutton (44), which is released when the pushbutton (44) is operated.

8. Control module according to one of claims 4 to 6, **characterised in that** an increased expenditure of force is necessary to move the electric switch into the defined switching position to release the locking element (34, 35).

9. Control module according to one of claims 1 to 8, **characterised in that** the switch (10, 11, 12, 13) is configured as a rotary switch.

10. Method for fixing a control module according to claim 4 in a motor vehicle with an electric switch (12) in a housing (22), which has at least one locking element (34, 35), which can be resiliently deflected and in the locking position of which the housing (22) can be fixed in the correct position in a seating provided for it, **characterised in that** by operating a user-accessible pushbutton (42, 43) the locking element (34, 35) is released from a locking position, and by moving the switch (12) into a defined switching position the locking element is brought into a release position opposed to its resilient deflection.

11. Method for fixing a control module according to claim 6 to a motor vehicle with an electric switch (13) in a housing (23), which has at least one locking element (34, 35), which can be resiliently deflected and in the locking position of which the housing (23) is fixed in the correct position in a seating provided for it, **characterised in that** by operating a user-accessible pushbutton (44) the switch (13) is released from a locking position, and by moving the switch (13) into a defined switching position the locking element (34, 35) is brought into a release position opposed to its resilient deflection.

## Revendications

1. Module de commande pour un véhicule automobile, avec un interrupteur (10) électrique dans un boîtier (20), présentant au moins un élément de verrouillage (32, 33), susceptible d'effectuer un débattement élastique, élément de verrouillage avec la position de verrouillage dans laquelle le boîtier (20) est fixé en position conforme dans un logement prévu à cet effet, chaque élément de verrouillage (32, 33) étant associé un palpeur (40, 41) accessible côté utilisateur et coopérant avec l'élément de verrouillage (32, 33) de manière que, lors de son actionnement, l'élément de verrouillage (32, 33) prenne une position de libération à l'encontre de son débattement élastique, **caractérisé en ce que** l'interrupteur (10) est réalisé sous la forme d'interrupteur (11), présentant une position de commutation définie, dans laquelle un déplacement de l'élément de verrouillage (32, 33), associé à celui-ci, est libéré et le déplacement de l'élément de verrouillage (32, 33) depuis sa position de verrouillage est bloqué lorsque l'interrupteur ne se trouve pas à cette position de commutation définie.

2. Module de commande selon la revendication 1, **caractérisé en ce que** la position de commutation définie de l'interrupteur (11), pour libérer l'élément de verrouillage (32, 33), comprend une position à laquelle l'interrupteur (11) n'est pas déplacé lorsque le véhicule automobile est en fonctionnement normal.

3. Module de commande selon la revendication 1 ou 2, **caractérisé en ce que** chaque palpeur (40, 41) et chaque élément de verrouillage (30, 31; 32, 33) associé forment une liaison à glissement/poussée (50), transmettant un déplacement du palpeur (40, 41) à l'élément de verrouillage (30, 31; 32, 33).

4. Module de commande pour un véhicule automobile, comprenant un interrupteur (12) électrique dans un boîtier (22), qui présente au moins un élément de verrouillage (34, 35) susceptible d'effectuer un déplacement de débattement élastique, élément de verrouillage avec la position de verrouillage dans laquelle le boîtier (22) est fixé en position conforme dans un logement prévu à cette fin, à chaque élément de verrouillage (34, 35) étant associé un palpeur (42, 43) accessible côté utilisateur, **caractérisé en ce que**, lors de l'actionnement du palpeur (42, 43), l'élément de verrouillage (34, 35) est libéré et l'interrupteur (12) coopère avec l'élément de verrouillage (34, 35) de manière que, en une position de commutation définie, l'élément de verrouillage (34, 35) prenne une position de libération à l'encontre de son débattement élastique.

5. Module de commande selon la revendication 4, **caractérisé en ce que** chaque palpeur (42, 43) et chaque élément de verrouillage (34, 35) associé forment une liaison à rainure/languette, qui est ouverte lors de l'actionnement du palpeur (42, 43).

6. Module de commande pour un véhicule automobile, comprenant un interrupteur (13) électrique dans un boîtier (23), présentant au moins un élément de verrouillage (34, 35) susceptible d'effectuer un débattement élastique, élément de verrouillage avec la position de verrouillage dans laquelle le boîtier (23) est fixé en position conforme dans un logement prévu pour cela, dans lequel un palpeur (44), accessible côté utilisateur, est associé à l'interrupteur (13), **caractérisé en ce que**, lors de l'actionnement du palpeur (44), une position de commutation définie de l'interrupteur (13) est débloquée, et l'interrupteur (23) coopère avec l'élément de verrouillage (34, 35), de manière que, en une position de commutation définie, l'élément de verrouillage (34, 35) prenne une position de libération à l'encontre de son débattement élastique.

7. Module de commande selon la revendication 6, **caractérisé en ce que** l'interrupteur (13) forme, avec le palpeur (44), une butée (52), qui est ouverte lors de l'actionnement du palpeur (44).

8. Module de commande selon l'une des revendications 4 à 6, **caractérisé en ce que**, pour le déplacement de l'interrupteur électrique à la position de commutation définie, un déploiement de force accru est nécessaire pour libérer l'élément de verrouillage (34, 35).

9. Module de commande selon l'une des revendications 1 à 8, **caractérisé en ce que** l'interrupteur (10, 11, 12, 13) est réalisé sous la forme d'interrupteur rotatif.

10. Procédé de fixation d'un module de commande selon la revendication 4 dans un véhicule automobile, muni d'un interrupteur (12) électrique dans un boîtier (22), présentant au moins un élément de verrouillage (34, 35) susceptible d'effectuer un débattement élastique, élément de verrouillage avec la position de verrouillage dans laquelle le boîtier (22) peut être fixé en position conforme dans un logement prévu à cette fin, **caractérisé en ce que**, par un actionnement d'un palpeur (42, 43) accessible côté utilisateur, l'élément de verrouillage (34, 35) est libéré d'une position de verrouillage et, par déplacement de l'interrupteur (12), l'élément de verrouillage est placé en une position de commutation définie, à l'encontre de son débattement élastique, en une position de libération.

11. Procédé de fixation d'un module de commande selon la revendication 6 dans un véhicule automobile, muni d'un interrupteur (13) électrique dans un boîtier (23), présentant au moins un élément de verrouillage (34, 35) susceptible d'effectuer un débattement élastique, élément de verrouillage à la position de verrouillage duquel le boîtier (23) peut être fixé en position conforme dans un logement prévu à cette fin, **caractérisé en ce que** l'interrupteur (13) est libéré d'une position de verrouillage, par actionnement d'un palpeur (44) accessible côté utilisateur, et l'élément de verrouillage (34, 35) est placé en une position de libération, par un déplacement de l'interrupteur (13) en une position de commutation définie, à l'encontre de son débattement élastique.
